# EUROPÄISCHE PATENTSCHRIFT

(11) **EP 1 652 989 B1**
(45) Veröffentlichungstag und Bekanntmachung des Hinweises auf die Patenterteilung: **30.12.2009**
(21) Anmeldenummer: 05022874.1
(22) Anmeldetag: 20.10.2005
(51) Int. Cl.: D06F 39/00

(54) **Haushaltswaschmaschine mit einer Transportsicherung für die Trommel**
Household washing machine with transport securing device
Machine à laver domestique avec dispositif de fixation pour le transport pour le tambour

(30) Priorität: 29.10.2004 DE 102004052630
(43) Veröffentlichungstag der Anmeldung: 03.05.2006
(73) Patentinhaber: EJOT TEZMAK Baglanti Elemanlari Teknolojileri San. ve Tic. A.S., 34100 Kücükköy - Istanbul (TR)
(72) Erfinder: Güngör, Recep Cengiz Süleyman Demirel Caddesi, 34510 Esenkent-Istanbul (TR)
(74) Vertreter: Bardehle, Heinz

(56) Entgegenhaltungen:
- DE-A1- 4 215 780
- DE-A1- 19 852 129
- DE-U- 7 028 348
- US-A1- 2004 037 640

## Beschreibung

Die Erfindung bezieht sich auf eine Haushaltswaschmaschine mit einer Transportsicherung für die Trommel und mit einer eine Gehäusewand und ein Trommelteil verbindenden-Schraube, die, ausgehend von ihrem außerhalb der Gehäusewand liegenden Schraubenkopf, die Gehäusewand durchsetzt und in das Trommelteil eingeschraubt ist, wobei zwischen Schraubenkopf und Gehäusewand sowie zwischen Gehäusewand und Trommelteil jeweils ein axial federndes Pufferelement angeordnet ist.

Eine derartige Transportsicherung ist in der deutschen Patentschrift DE 42 15 780 C2 beschrieben und dargestellt. Bei dieser bekannten Transportsicherung sind die axial federnden Pufferelemente als Abstandshülsen aus mehrfach perforiertem Blechmaterial hergestellt, das aufgrund seiner Perforierung der Abstandshülse in axialer Richtung eine Elastizität gibt. Das zwischen Schraubenkopf und Gehäuse angeordnete Pufferelement kann auch als Schraubenfeder ausgebildet sein. Um beim Eindrehen der Schraube in das Trommelteil die Hülsen nicht übermäßig zusammenzudrücken, wird eine Einschraubbegrenzung dadurch herbeigeführt, dass die Schraube nur über eine bestimmte Länge mit Gewinde versehen ist, wobei diese Länge derart gewählt ist, dass mit Erreichen des Gewindeendes am Trommelteil der Einschraubvorgang begrenzt wird. Die hierdurch eingestellte maximale Einschraubtiefe ist jedoch ungenau und von dem endgültigen Einschraubmoment abhängig, so dass sich mit dieser Methode der Begrenzung des Einschraubens ein definierter Federweg nicht erzielen lässt. Außerdem handelt es sich bei der aus perforiertem Blech bestehenden Abstandshülse um ein kompliziertes Bauteil mit geringem Federweg.

Bei einer weiteren, aus der DE-OS 198 52 129 A1 bekannten Transportsicherung ist nur zwischen Schraubenkopf und Gehäusewand ein Pufferelement in Form einer Schraubenfeder vorgesehen. Die Transportsicherung enthält eine Abstandshülse zwischen Gehäusewand und Trommelteil, die die Schraube umgibt. Die Schraube mit der Abstandshülse wird zur Montage der Transportsicherung durch ein die Abstandshülse durchlassendes Loch in der Gehäusewand eingesteckt und danach in dem Loch in eine Verengung seitlich verschoben, so dass sich die Abstandshülse gegen das Trommelteil und die Gehäusewand von innen abstützen kann. Die Schraube wird dann angezogen, wobei die-Schraubenfeder gespannt wird. Die Endspannung wird dann vom jeweiligen Anziehen der Schraube bestimmt. Die Nachgiebigkeit der Federspannung beim Auffangen von auf die Haushaltswaschmaschine wirkenden Stößen bei ihrem Transport hängt dann von dem Anziehen der Schraube ab, wodurch nicht sicher gewährleistet werden kann, dass mit dieser Transportsicherung bei übermäßig angezogener Schraube harte Stöße sicher abgefedert werden können.

In der US 2004/0037640 A1 ist weiterhin eine Transportsicherung für eine Waschmaschine mit einer daran gesicherten Trommel dargestellt. Diese Sicherung enthält einen von einem Rohrstück und einer Schraube durchsetzten Gummipuffer, der mit einer Schulter an der Gehäusewand anliegt. Die Gehäusewand umfasst mit einem hülsenartigen Durchzug den Gummipuffer derart, dass der Gummipuffer von außen her in das Gehäuse eingeschoben werden kann, wobei für den Gummipuffer in rückwärtiger Bewegungsrichtung die Gehäusewand keinen Anschlag vorsieht. Damit liegt also einen Abfederung des gegen den Gummipuffer drückenden Schraubenkopfes und damit der die Schraube aufnehmenden Trommel nur in einer Richtung vor, d.h. die Trommel kann in Richtung vom Gehäuse weg federnd nachgeben, wobei der Gummipuffer zusammengedrückt wird. In rückwärtiger Richtung kann jedoch die Trommel sich in Richtung auf das Gehäuse zu bewegen, ohne dabei abgefedert zu sein, da bei dieser Bewegung der hülsenartige Durchzug der Gehäusewand auf dem betreffenden Teil des Gummipuffers ohne weiteres hinwegrutschen kann. Es liegt also eine Transportsicherung vor, die den Nachteil aufweist, dass Gehäuse und Trommel durch die Transportsicherung keine definierte Mittellage gegeben wird, denn mit dem Anziehen der Schraube wird zwar die Trommel an die Gehäusewand herangezogen, ihr hülsenartiger Durchzug kann dabei aber über den betreffenden Teil des Gummipuffers hinweg gleiten, ohne dass ersichtlich der Trommel in Bezug auf die Gehäusewand eine definierte Halteposition gegeben ist.

Der Erfindung liegt die Aufgabe zugrunde, die eingangs erwähnte Transportsicherung so zu gestalten, dass sie einerseits ein konstruktiv einfaches Bauelement bildet und anderseits den Pufferelementen bei angezogener Schraube eine definierte Vorspannung gegeben ist, bei der Trägheitskräfte, die bei Stößen auf die Waschmaschine wirken, sicher und mit ausreichend großem Spielraum aufgefangen werden können. Erfindungsgemäß geschieht dies durch eine Haushaltswaschmaschine mit einer Transportsicherung gemäß Anspruch 1.

Durch die koaxiale Anordnung von Schraube, Rohrstück und Pufferelement auf beiden Seiten der Gehäusewand ergibt sich eine Konstruktion, die mittels des Rohrstücks beim Anziehen der Schraube und damit Spannung der Pufferelemente einen definierten Abstand zwischen der Innenseite des Schraubenkopfes und dem Trommelteil herbeiführt, bei der eine gewünschte definierte Spannung der Pufferelemente eingestellt ist. Damit wird gewährleistet, dass alle in der Praxis auftretenden Stöße von den Pufferelementen sicher aufgefangen werden können. Diese bestehen aus einem rohrartig ausgebildeten Elastomer, das sich hannonisch in die koaxiale Gestaltung von Schraube, Rohrstück und Pufferelement einfügt und das als Bauteil einfach und billig als Spritzteil hergestellt werden kann.

Zweckmäßig ordnet man das aus dem Elastomer bestehende Stauchteil zwischen Gehäusewand und dem Trommelteil derart an, dass das Stauchteil zwischen zwei unelastischen Buchsen angeordnet ist. Damit wird die Länge des Stauchteils im Sinne der Herstellung einer gewünschten Elastizität entsprechend begrenzt. Auf der Seite des Schraubenkopfes gestaltet man das Pufferelement ausschließlich aus dem Stauchteil, da hier nur eine geringere Länge zwischen Schraubenkopf und Gehäuse durch das Pufferelement zu überbrücken ist. Dabei wird das Stauchteil von zwei harten Scheiben eingefasst, von denen die eine das Stauchteil gegen den Schraubenkopf und die andere das Stauchteil gegen die Gehäusewand abstützt.

Gemäß einer vorteilhaften Abwandlung kann man das Pufferelement auch so gestalten, dass es zwischen Gehäusewand und Trommelteil aus einer unelastischen Buchse und einem Stauchteil besteht.

Die Gestaltung des Pufferelementes zwischen Schraubenkopf und Gehäusewand kann vorteilhaft auch so gestaltet sein, dass das Pufferelement zwischen Schraubenkopf und Gehäusewand aus dem Stauchteil besteht, das einerseits von einer harten, an dem Schraubenkopf anliegenden Scheibe und andererseits von der Gehäusewand eingefasst ist.

In den Figuren ist ein Ausführungsbeispiel der Erfindung dargestellt. Es zeigen:
- Figur 1: die Transportsicherung vor dem Anschrauben an das Trommelteil;
- Figur 2: einen Schnitt gemäß der Linie II-II aus Figur 1;
- Figur 3: die gleiche Transportsicherung angeschraubt an das Trommelteil;
- Figur 4: einen Schnitt längs der Linie IV-IV aus Figur 3;
- Figur 5: eine Abwandlung der Transportsicherung, bei der das Pufferelement zwischen Gehäusewand und Trommelteil gegenüber der Ausführungsform nach Figur 2 vereinfacht ausgebildet ist.

Die in der Figur 1 dargestellte Transportsicherung ist dafür vorgesehen, zwischen dem Trommelteil 1 und der Gehäusewand 2 angebracht zu werden, und zwar durch Eindrehen der Schraube 3 in das Trommelteil 1 (siehe Figur 4). Auf die Schraube 3 mit ihrem Schraubenkopf 4 sind folgende Teile aufgesteckt: Die unelastischen Buchsen 5 und 6 und das dazwischen liegende Stauchteil 7, das das wesentliche Bestandteil des zwischen dem Trommelteil 1 und der Gehäusewand 2 angeordnete Pufferelement bildet. Zwischen dem Schraubenkopf 4 und der Gehäusewand 2 ist das weitere Stauchteil 8 angeordnet, das beiderseits von den harten Scheiben 9 und 10 eingefasst ist. Dabei stützt sich das Stauchteil 8 über die Scheibe 10 am Schraubenkopf 4 und über die Scheibe 9 an der Gehäusewand 2 ab. Figur 1 zeigt weiterhin den aus der Scheibe 9 herausragenden Lappen 11, der die Gehäusewand 2 durchsetzt und auf den in der Beschreibung zu Figur 2 näher eingegangen wird.

Der Schnitt längs der Linie II-II aus Figur 1, dargestellt in Figur 2, zeigt den inneren Aufbau der Transportsicherung mit den beiden unelastischen Buchsen 5 und 6, die beidseitig das dazwischen liegende, aus einem Elastomer bestehende Stauchteil 7 einfassen. Diese koaxiale Anordnung von Buchse 5, Stauchteil 7 und Buchse 6 wird von dem Rohrstück 12 axial durchsetzt, das an seinen beiden. Enden je einen Stützflansch 13 und 14 aufweist. Auf die Bedeutung der beiden Stützflanschen 13 und 14 wird im Zusammenhang mit der Figur 4 näher eingegangen. In diese insgesamt koaxiale Anordnung ist die Schraube 3 eingesetzt, die von der Scheibe 10 her bis zu dem äußeren Ende 14 der Buchse 5 die gesamte Anordnung koaxial durchsetzt und hier aus der Buchse 5 herausragt. Für das Einschrauben der Schraube 3 in das Trommelteil 1 ist dieses mit der Bohrung 16 versehen. Der Lappen 11, herausgebogen aus der Scheibe 9, durchsetzt eine entsprechende Öffnung in der Gehäusewand 2 und sorgt auf diese Weise dafür, dass die in die Gehäusewand 2 eingesetzte Transportsicherung nicht aus ihrer in der Figur 2 dargestellten Lage seitlich herausgeschoben werden kann.

Das Einsetzen der in den Figuren 1 und 2 dargestellten Transportsicherung erfolgt in der Weise, wie dies oben im Zusammenhang mit der in der DE-OS 198 52 129 angegebenen Gestaltung des Loches in der Gehäusewand 2 angegeben ist, in dem die Transportsicherung seitlich verschoben werden kann in eine Lage, in der sie von der Gehäusewand 2 getragen wird und aus der sie aufgrund des Lappens 11 nicht mehr herausbewegt werden kann.

Die beiden Stauchteile 7 und 8 bestehen aus einem Elastomer (EPDM), das sich bei axialem Druck zusammendrücken lässt und dabei die Länge des betreffenden Stauchteils 7 bzw. 8 verkürzt. Das Stauchteil 7 ist hierzu mit der inneren, ringförmig umlaufenden Einkerbung 15 versehen, die bei Druck auf das Stauchteil 7 über die beiden unelastischen Buchsen 5 und 6 her sich nach außen hin auswölben kann (siehe Figuren 3 und 4). Eine entsprechende Auswölbung ergibt sich auch bei dem Stauchteil 8 bei Druck auf dessen beide Seiten, wie dies ebenfalls in den Figuren 3 und 4 dargestellt ist.

In der Figur 3 ist die in den Figuren 1 und 2 dargestellte Transportsicherung bei in das Trommelteil 1 eingedrehter Schraube 3 dargestellt. Dabei ergibt sich vom Schraubenkopf 4 her ein Druck auf die beiden Stauchteile 7 und 8, die sich dabei entsprechend nach außen aufwölben.

Wie die Figur 4 zeigt, ist das Gewinde der Schraube 3 so weit in das Trommelteil leingedreht, bis das Rohrstück 12 mit seinen beiden Stützflanschen 13 und 14 an ihrem jeweiligen Gegenlager anliegt, nämlich der betreffenden Wandung des Trommelteils 1 und der Scheibe 10. Mit dem Erreichen dieser Anlage der beiden Stützflanschen 13 und 14 hat die Schraube 3 ihre Endlage erreicht, in der die beiden Stauchteile 7 und 8 einem auf sie ausgeübten axialen Druck nachgeben, was zu der in den Figuren 3 und 4 gezeigten Aufwölbung der beiden Stauchteile 7 und 8 führt.

Wenn nun auf das Trommelteil 1 irgendwelche Schwerkraftimpulse durch Erschütterung und dergleichen einwirken, dann ergibt sich im Bereich des Stauchteils 7 im Falle eines Druckes auf dieses eine Annäherung des Trommelteils 1 an die Gehäusewand 2 bei gleichzeitiger Entfernung des Schraubenkopfes 4 von der Gehäusewand 2 und entsprechender Entspannung des Stauchteils 8, da auf dieses in diesem Falle ein geringerer axialer Druck ausgeübt wird. Eine entsprechende Wirkung ergibt sich in umgekehrter Richtung bei einer Verschiebung des Trommelteils 1 in Richtung von der Gehäusewand 2 weg. Dabei werden die auf das Trommelteil 1 wirkenden Kräfte von dem Elastomer der beiden Stauchteile 7 und 8 voll aufgefangen, wobei diese nach Abklingen eines Stoßes in ihre in der Figur 4 dargestellte Lage zurückkehren, in der sich die von den beiden Stauchteilen 7 und 8 auswirkenden axialen Drücke gegenseitig gerade ausgleichen. Damit nimmt das in der Transportsicherung gebildete System der gegenseitigen Spannungen wieder seine ursprüngliche Lage ein.

In der Figur 5 ist eine Abwandlung der vorstehend erläuterten Transportsicherung im Schnitt dargestellt, bei der das zwischen dem Trommelteil 1 und der Gehäusewand 2 angeordnete Pufferelement aus der unelastischen Buchse 5 und dem elastischen Stauchteil 17 besteht, das sich einerseits an der Buchse 5 und andererseits an der Gehäusewand 2 abstützt. Diese Reihenfolge kann auch umgekehrt sein. Dieses Stauchteil 17 wird dann bei Anziehen der Schraube 3 zusammengestaucht und nimmt dann eine Form an, die jedenfalls im Bereich der Einkerbung 15 etwa die in der Figur 4 dargestellte Gestaltung einnimmt und damit die von ihm ausgehende axiale gewünschte Spannung ausübt. Die Ausführungsform gemäß Figur 5 bildet somit eine gegenüber der Gestaltung nach den Figuren 1 bis 4 vereinfachte Konstruktion, da sie nur mit einer Buchse 5 auskommt. Außerdem ist bei der Gestaltung gemäß Figur 5 die eine der beiden in den Figuren 1 bis 4 dargestellten Scheiben weggelassen, so dass das Stauchteil 8 einerseits an der Scheibe 10 und andererseits direkt an der Gehäusewand 2 anliegt.

## Patentansprüche

1. Haushaltswaschmaschine mit einer Transportsicherung für die Trommel und mit einer eine Gehäusewand (2) und ein Trommelteil (1) verbindenden Schraube (3), die, ausgehend von ihrem außerhalb der Gehäusewand (2) liegenden Schraubenkopf (4), die Gehäusewand (2) durchsetzt und in das Trommelteil (1) eingeschraubt ist, wobei zwischen Schraubenkopf (4) und Gehäusewand (2) sowie zwischen Gehäusewand (2) und Trommelteil (1) jeweils ein axial federndes Pufferelement angeordnet ist, **dadurch gekennzeichnet, dass** Schraubenkopf (4) und Trommelteil (1) durch ein die Gehäusewand (2) durchsetzendes, die Schraube (3) umfassendes Rohrstück (12) auf Abstand gehalten sind und das Rohrstück (12) die beiden Pufferelemente durchsetzt, die in rohrartiger Ausbildung zwei aus einem Elastomer bestehende Stauchteile (7, 8) enthalten, von denen das eine zwischen Schraubenkopf (4) und Gehäusewand (2) und das andere zwischen Trommelteil (1) und Gehäusewand (2) durch die Schraube (3) bei beidseitig anliegendem Rohrstück (12) vorgespannt sind.

2. Haushaltswaschmaschine nach Anspruch 1, **dadurch gekennzeichnet, dass** das Pufferelement zwischen Gehäusewand (2) und Trommelteil (1) aus zwei unelastischen Buchsen (5, 6) und dem dazwischen liegenden Stauchteil (7) besteht.

3. Haushaltswaschmaschine nach Anspruch 1 oder 2, **dadurch gekennzeichnet, dass** das Pufferelement zwischen Schraubenkopf (4) und Gehäusewand (2) aus dem Stauchteil (8)besteht, das von zwei harten Scheiben (9, 10) eingefasst ist, von denen die eine an dem Schraubenkopf (4) und die andere an der Gehäusewand (2) anliegt.

4. Haushaltswaschmaschine nach Anspruch 1, **dadurch gekennzeichnet, dass** das Pufferelement zwischen Gehäusewand (2) und Trommelteil (1) aus einer unelastischen Buchse (5) und einem Stauchteil (17) besteht.

5. Haushaltswaschmaschine nach Anspruch 1, **dadurch gekennzeichnet, dass** das Pufferelement zwischen Schraubenkopf (4) und Gehäusewand (2) aus dem Stauchteil (8) besteht, das einerseits von einer harten, an dem Schraubenkopf (4) anliegenden Scheibe (10) und andererseits von der Gehäusewand (2) eingefasst ist.

## Claims

1. Household washing machine with a transport security device for the drum and with a screw (3) connecting a housing wall (2) and a drum part (1), which screw, starting from its screw head (4) located outside the housing wall (2), passes through the housing wall (2) and is screwed into the drum part (1), wherein an axially resilient buffer element is arranged between the screw head (4) and the housing wall (2) and another axially resilient buffer element is arranged between the housing wall (2) and the drum part (1), **characterized in that** the screw head (4) and drum part (1) are held a distance apart by a tubular part (12) passing through the housing wall (2) and surrounding the screw (3), and the tubular part (12) passes through the two buffer elements which, in a tubular design, contain two compressible parts (7, 8) made of an elastomer, one of which is preloaded between the screw head (4) and the housing wall (2) by the screw (3), and the other of which is preloaded between the drum part (1) and housing wall (2) by the screw (3), with the tubular part (12) making contact on both sides.

2. Household washing machine according to claim 1, **characterized in that** the buffer element between the housing wall (2) and drum part (1) consists of two nonelastic bushings (5, 6) and the compressible part (7) located therebetween.

3. Household washing machine according to claim 1 or 2, **characterized in that** the buffer element between the screw head (4) and housing wall (2) consists of the compressible part (8), which is bounded by two hard washers (9, 10), one of which contacts the screw head (4) and the other of which contacts the housing wall (2).

4. Household washing machine according to claim 1, **characterized in that** the buffer element between the housing wall (2) and drum part (1) consists of a nonelastic bushing (5) and a compressible part (17).

5. Household washing machine according to claim 1, **characterized in that** the buffer element between the screw head (4) and housing wall (2) consists of the compressible part (8), which is bounded on one side by a hard washer (10) contacting the screw head (4) and on the other side by the housing wall (2).

## Revendications

1. Machine à laver domestique avec un dispositif de fixation pour le transport du tambour et avec une vis (3) reliant une paroi du bâti (2) et une partie du tambour (1), qui, partant de la tête de la vis (4) se trouvant à l'extérieur de la paroi du bâti (2) traverse la paroi du bâti et est vissée dans la partie du tambour (1), un élément tampon à amortissement axial étant respectivement disposé entre la tête de vis (4) et la paroi du bâti (2), ainsi qu'entre la paroi du bâti (2) et la partie du tambour (1), **caractérisée en ce que** la tête de vis (4) et la partie du tambour (1) sont écartées par un tube (12) traversant la paroi du bâti (2), enserrant la vis (3) et que le tube (12) traverse les deux éléments tampons, qui sous une forme tubulaire contiennent deux pièces compressibles (7,8) en un élastomère, l'une entre la tête de vis (4) et la paroi du bâti (2) et l'autre entre la partie du tambour (1) et la paroi du bâti (2), qui sont précontraints par la vis (3), le tube (12) étant adjacent aux deux côtés.

2. Machine à laver domestique selon la revendication 1, **caractérisée en ce que** l'élément tampon entre la paroi du bâti (2) et la partie du tambour (1) est constitué de deux douilles (5,6) non élastiques et la pièce compressible (7) qui se trouve entre les deux.

3. Machine à laver domestique selon la revendication 1 ou 2 **caractérisée en ce que** l'élément tampon entre la tête de vis (4) et la paroi du bâti (2) est constitué d'une pièce compressible (8) qui est intercalée entre deux disques durs (9,10) dont l'un est adjacent à la tête de vis (4) et l'autre à la paroi du bâti (2).

4. Machine à laver domestique selon la revendication 1, **caractérisée en ce que** l'élément tampon entre la paroi du bâti (2) et la pièce de tambour (1) est constitué d'une douille non élastique (5) et une pièce compressible (17).

5. Machine à laver domestique selon la revendication 1, **caractérisée en ce que** l'élément tampon entre la tête de vis (4) et la paroi du bâti (2) est constitué d'une pièce compressible (8) qui est intercalée d'une part entre un disque (10) adjacent à la tête de vis (4) et d'autre part la paroi du bâti (2).
